# EUROPÄISCHE PATENTSCHRIFT

(11) **EP 2 596 488 B1**
(45) Veröffentlichungstag und Bekanntmachung des Hinweises auf die Patenterteilung: **18.06.2014**
(21) Anmeldenummer: 11746456.0
(22) Anmeldetag: 25.07.2011
(51) Int. Cl.: G09F 15/00, G09F 11/02

(54) **ANZEIGEVORRICHTUNG**
DISPLAY SYSTEM
SYSTEME D'AFFICHAGE

(30) Priorität: 23.07.2010 DE 202010010562 U
(43) Veröffentlichungstag der Anmeldung: 29.05.2013
(73) Patentinhaber: GTG GmbH, 82152 Planegg (DE)
(72) Erfinder: AUTENZELLER, Peter, 83620 Feldkirchen-Westerham (DE)
(74) Vertreter: Schneider, Michael
(86) Internationale Anmeldenummer: PCT/EP2011/003717
(87) Internationale Veröffentlichungsnummer: WO 2012/010328

(56) Entgegenhaltungen:
- EP-A2- 0 959 448
- WO-A1-93/07607
- DE-U1- 29 820 809

## Beschreibung

Die Erfindung liegt allgemein auf dem Gebiet von Werbemitteln und insbesondere betrifft sie eine Vorrichtung zur Präsentation von Werbung in neuartiger Weise auf Grundlage von Anzeigepaneelen herkömmlicher Bauart.

Es ist bekannt, zu audiovisuellen Präsentationszwecken Anzeigepaneele in Gestalt von Bildschirmen bzw. Displays einzusetzen, die als Flachbildschirme, vor allem LCD- und TFT-Flachbildschirmen zur Verfügung stehen. Über diese Bildschirme werden beispielsweise Werbebotschaften an Verkaufsstätten, auf Messen und in öffentlichen Verkehrsmitteln präsentiert. Diese Bildschirme werden üblicherweise stationär am Zielort eingesetzt und von einem Videoplayer oder einem DVD-Player mit Bildmaterial und ggf. auch Tonmaterial beschickt. Diese weit verbreitete Präsentationsart hat aufgrund ihres langjährigen unveränderten Einsatzes stark an Attraktivität verloren, weil das angesprochene Publikum nicht zuletzt aufgrund des Einsatzes von Fernsehern im heimischen Bereich an diese Präsentationsart gewöhnt ist, ihr also in der Regel keine besondere Aufmerksamkeit mehr schenkt.

Ferner ist aus der EP 1463018 eine audiovisuelle Präsentationsvorrichtung bekannt, bei der Bild- und Toninhalte auf die Bewegung des Darstellungsmediums, des Bildschirms, abgestimmt sind. Das beworbene Produkt ist hierdurch stets präsent und bietet eine höchst effiziente Werbeplattform. Da das Darstellungsmedium in Gestalt des Bildschirms erfindungsgemäß den Handlungsträger der Präsentation darstellt, zieht es die Aufmerksamkeit des betroffenen Publikums, seien es Fachkreise oder Endabnehmer, in einem Maße auf sich, das durch die bisherige audiovisuelle Präsentationsvorrichtung mit statischem Bildschirm durch den langjährigen Gewöhnungseffekt nicht realisierbar ist.

Das Dokument WO 93/07607 ist als nächstliegender Stand der Technik angesehen.

Die zuletzt genannte Präsentationsvorrichtung hat sich im praktischen Einsatz bewährt. Trotzdem besteht ein Bedarf an einer Präsentationsvorrichtung auf Grundlage von Anzeigepaneelen, die in völlig ungewohnter Weise Werbung noch dynamischer, und dadurch Zielpublikum noch intensiver ansprechend zu präsentieren vermag.

Eine Aufgabe der vorliegenden Erfindung besteht deshalb darin, eine Anzeigevorrichtung insbesondere für Werbezwecke zu schaffen, die eine hochgradig effiziente Werbeplattform darstellt.

Gelöst wird diese Aufgabe durch die Merkmale des Anspruchs 1. Vorteilhafte Weiterbildungen der Erfindung sind in den Unteransprüchen angegeben.

Die Erfindung stellt demnach mit anderen Worten eine Anzeigevorrichtung in Turmbauweise mit in mehreren Stockwerken angeordneten, weitgehend individuell bewegbaren Anzeigepaneelen bereit, deren komplexer Bewegungsablauf auf den Inhalt der Werbebotschaften abgestimmt werden kann und dadurch einen in seiner Form veränderten dreidimensionalen Werbeträger bereit stellt.

Bei den Anzeigepaneelen kann es sich um Paneele mit statischem (Werbe-)Inhalt, z.B. in Gestalt von Druckerzeugnissen handeln. Besonders bevorzugt ist jedoch die Verwendung von Flachbildschirmen wegen ihres dynamischen Bildinhalts, der an die Bewegung der Paneele angepasst sein kann oder der umgekehrt die Bewegung der Paneele aufgrund ihres dynamischen Inhalts steuert.

Im einzelnen schafft die vorliegende Erfindung eine Anzeigevorrichtung in Turmbauweise mit Anzeigepaneelen, die in Stockwerken übereinander angeordnet, in jedem Stockwerk flügelartig schwenkbar verbunden, und stockwerkweise um eine gemeinsame Vertikalachse unabhängig voneinander drehbar sind, mit Betätigungsmitteln zum stockwerkweisen Entfalten und Zusammenfalten der Anzeigepaneele zwischen einer Stellung, in der die Anzeigepaneele eines Stockwerks entfaltet in einer gemeinsamen Vertikalebene zu liegen kommen und einer Stellung, in der die Anzeigepaneele zusammengefaltet die Seitenflächen eines Prismas bilden, und zum stockwerkweisen Drehen der Anzeigepaneele.

Bevorzugt ist das Prisma ein gerades, besonders bevorzugt ein dreiseitiges Prisma.

Vorteilhafterweise sind die Anzeigepaneele in jedem Stockwerk mit einer eigenen prismatischen Stützstruktur verbunden, die im Innern des Prismas zu liegen kommt, das die Anzeigepaneele im zusammengefalteten Zustand festlegen.

Insbesondere, jedoch nicht ausschließlich im Falle eine dreiseitigen Prismas ist eines der Anzeigepaneele fest mit der Stützstruktur verbunden ist, während die an dieses Anzeigepaneel beidseitig angrenzenden Anzeigepaneele desselben Stockwerks zum Zusammenfalten und Entfalten schwenkbar an diesem und ggf. weitere Anzeigepaneele wiederum schwenkbar an diesen angelenkt sind.

Bevorzugt umfassen die Betätigungsmittel zum Verschwenken der Anzeigepanelle innerhalb eines Stockwerks Kolben-Zylinderanordnungen und/oder Hebelanordnungen, die mit der Stützstruktur und dem zu verschwenkenden Anzeigepaneel verbunden sind.

Vorzugsweise umfassen die Antriebsmittel eine mit der Vertikalachse der Stockwerke fluchtende Anordnung konzentrischer Wellen zum Drehantreiben der Stützstruktur des jeweiligen Stückwerks und zum stockwerkweisen Entfalten und Zusammenfalten der Anzeigepaneele.

Vorteilhafterweise sind die Anzeigepaneel-Stockwerke auf einen Sockel aufgesetzt, der dieselbe Prismaform aufweist, wie die zusammengefalteten Anzeigepaneele der einzelnen Stockwerke.

Vorteilhafterweise stellen die Bildinhalte pro Anzeigepaneel bei entfalteten und stockwerkübergreifend in einer Ebene liegenden Anzeigepaneelen ein zusammenhängendes großes Bild dar.

Im Fall von Anzeigepaneelen in Gestalt von Flachbildschirmen, wie etwa LCD-Displays, steuert der Gesamtbildinhalt als Summe der Bildinhalte der Anzeigepaneele die Verschwenkung der Anzeigepaneele und die Drehung ihrer Stützstrukturen steuert.

Im Falle der Flachbildschirme ist vorteilhafterweise eine elektronische Steuerungseinrichtung mit einem Contentplayer zum Betätigen der Antriebsmittel in Abhängigkeit von Bildinhalt vorgesehen.

Die Erfindung betrifft außerdem eine leistungsfähige Anordnung zum Verschwenken von großflächigen Bauteilen gemäß den Ansprüche 17 bis 31 und deren Verwendung zum Verschwenken der Anzeigepaneele der erfindungsgemäßen Anzeigevorrichtung.

Die Erfindung wird nachfolgend anhand der Zeichnung näher erläutert; in dieser zeigen:
- Fig. 1: eine Ansicht einer Ausführungsform der erfindungsgemäßen Anzeigevorrichtung mit in drei Stockwerken angeordneten, zu stockwerkweise identischen, dreiseitigen Prismen zusammengefalteten Anzeigepaneelen in einer Drehstellung, in der die Seitenflächen der drei Prismen zugunsten eines gemeinsamen dreiseitigen Prismas miteinander fluchten, auf eine Prismakante gesehen,
- Fig. 2: die Ausführungsform der Anzeigevorrichtung von Fig. 1 in einer Drehstellung, in der die drei Prismen gegeneinander verdreht zu liegen kommen,
- Fig. 3: die Ausführungsform der Anzeigevorrichtung von Fig. 1 und 2, bei der die drei Anzeigepaneele im mittleren Stockwerk in einer gemeinsamen Vertikalebene zu liegen kommen, bei der im unteren Stockwerk zwei Anzeigepaneele in einer gemeinsamen Ebene zu liegen kommen, während das dritte Anzeigepaneel zu dieser Ebene unter dem Winkel des dreiseitigen Prismas abgewinkelt zu liegen kommt, und bei der die beiden seitlichen Anzeigepaneele im oberen Stockwerk unter unterschiedlichen Winkeln vom zentralen Anzeigepaneel abgewinkelt zu liegen kommen, die größer sind als der Prismawinkel,
- Fig. 4: eine Draufsicht auf die Anzeigevorrichtung in der Anordnung der Anzeigepaneele von Fig. 3,
- Fig. 5: eine Ausführungsform einer Anordnung zum Verschwenken wenigstens eines an einem Gestell in einer Schwenkebene verschwenkbar angeordneten Bauteils, das geeignet ist, zum Verschwenken der Anzeigepaneele der Anzeigevorrichtung von Fig. 1 bis 4 geeignet ist, wobei dem Gestell der Anordnung der Stützstruktur der Anzeigevorrichtung entspricht, während dem Bauteil der Anordnung eines der Anzeigepaneele entspricht, und
- Fig. 6: eine Draufsicht auf die Anordnung von Fig. 5.

Die Figuren zeigen eine Ausführungsform einer Anzeigevorrichtung 10 in Turmbauweise mit rechteckigen Anzeigepaneelen 11, 12, 13; 14, 15, 16; 17, 18, 19 die in drei Stockwerken, einem unteren Stockwerk 20, einem mittleren Stockwerk 21 und einem oberen Stockwerk 22 angeordnet sind und gleiche Rechteckabmessungen besitzen. Die gleiche Höhe jedes Stockwerks 20, 21, 22 entspricht der Länge der Schmalseiten der Anzeigepaneele 11 bis 19. Jedes Stockwerk 20, 21, 22 umfasst außerdem eine Stützstruktur 23, 24, 25 in Gestalt desselben geraden dreiseitigen Prismas.

Wie aus Fig. 3 in Bezug auf das obere Stockwerk 22 hervorgeht, hervorgeht, ist dessen prismatische Stützstruktur 25 durch eine obere dreieckige Platte 25 und eine untere dreieckige Platte 26 mit identischen Kantenlängen entsprechend der Breitseiten der rechteckigen Anzeigepaneele 17, 18, 19 begrenzt, die entsprechend der Höhe des Stockwerks bzw. Länge der Schmalseiten der Anzeigepaneele voneinander beabstandet und über ein Stangengerüst 28 starr miteinander verbunden sind. Das mittlere Anzeigepaneel 18 ist fest mit der Stützstruktur 25 verbunden, während die beiden beidseitig angrenzenden Anzeigepaneele 17, 19 gelenkig mit dem mittleren Anzeigepaneel 18 verbunden und über ein nicht gezeigtes Betätigungsmittel verschwenkbar sind, das eine hydraulisch/pneumatisch angetriebene Kolbenzylinderanordnung bzw. einen motorangetriebenen Hebelmechanismus oder einen Spindelantrieb umfasst. Die Stützstrukturen 23 und 24 der mittleren und unteren Stockwerke 20 und 21 sind identisch zu der Stützstruktur 22 des oberen Stockwerks 22 aufgebaut und stehen mit den Anzeigepaneelen 11 bis 19 des jeweiligen Stockwerks in derselben Weise in Verbindung wie im Fall des oberen Stockwerks. Die drei Stützstrukturen 22, 23 und 24 sind außerdem von einer gemeinsamen vertikal ausgerichteten Wellenstruktur 29 durchsetzt, an der die Stützstrukturen einzeln und unabhängig voneinander drehbar gelagert sind. Zu diesem Zweck kann die Wellenstruktur in nicht dargestellter Wese drei unabhängig angetriebene koaxiale Wellen enthalten, die individuell mit den Stützstrukturen verbunden sind. Die Wellenstruktur ist am unteren Ende im Zentrum der oberen Plattform 31 eines Sockels 30 verankert, der in Gerüstbauweise erstellt, im Untergrund 32, z.B. einem Betonfundament verankert ist und dieselbe Prismagestalt aufweist wie die Stützstrukturen 22, 23, 24 der drei Stockwerke 20, 21, 22.

Die seitlichen Anzeigepaneele 11,13; 14, 16; 17, 19 sind mittels der Betätigungsmittel in Bezug auf das jeweils zentrale Anzeigepaneel 12; 15; 18 in beliebige Stellungen zwischen zwei Extremstellungen verschwenkbar - einer Extremstellung, in der alle drei Anzeigepaneele 11 bis 13, 14 bis 16 und 17 bis 19 eines Stockwerks 20 bis 22 in einer gemeinsamen Vertikalebene zu liegen kommen, wie in Fig. 3 und 4 für das mittlere Stockwerk 21 anhand der Anzeigepaneele 14 bis 16 dargestellt, und einer Stellung, in der die seitlichen Anzeigepaneele an der zugehörigen Stützstruktur anliegen, wie in Fig. 1 und 2 für alle drei Stockwerke 20 bis 22 dargestellt. Eine Zwischenstellung zwischen den beiden Extremstellungen ist in Fig. 3 und 4 für das obere Stockwerk 25 dargestellt, demnach das eine seitliche Anzeigepaneel 17 unter einem größeren Winkel als das andere seitliche Anzeigepaneel 19 in Bezug auf das zentrale Anzeigepaneel 18 verschwenkt zu liegen kommt. Eine weitere Schwenkstellung der seitlichen Anzeigepaneele ist in Fig. 3 und 4 für das untere Stockwerk 20 gezeigt. Demnach liegt das seitliche Anzeigepaneel 11 an der zugehörigen Stützstruktur 23 an, während das seitliche Anzeigepaneel 13 eine Schwenkstellung einnimmt, in der es in einer Vertikalebene mit dem zentralen Anzeigepaneel 12 zu liegen kommt.

Jedes seitliche Anzeigepaneel kann prinzipiell jede Position zwischen den beiden Extremstellungen (offen/geschlossen) einnehmen. Zudem kann jede Ebene 20,21 und 22 beliebig oft und ohne Einschränkungen unabhängig voneinander um die Wellenstruktur (Mittelachse) gedreht werden und somit jede beliebige Position zwischen 0° und 360° einnehmen.

Fig. 2, 3 und 4 zeigen außerdem stockwerkweise unterschiedliche Drehstellungen der Stützstrukturen 23,24 und 25, in der diese durch die zugehörigen Betätigungsmittel gebracht sind.

Fig. 1 zeigt die Stützstrukturen 23, 24 und 25 der drei Stockwerke 20, 21 und 22 mit durchgehend an die Stützstrukturen angestellten seitlichen Anzeigepaneelen 11,13; 14, 16; 17, 19 in Drehstellungen, in denen alle drei Prismaseitenflächen jedes dadurch geschlossenen Stockwerks mit denjenigen der anderen Stockwerke fluchten bzw. in gemeinsamen Vertikalebenen zu liegen kommen.

Die Anzeigepaneele können auf ihrer außen liegenden Betrachtungsseite unbewegte Bildinhalte, beispielsweise in Gestalt von Druckerzeugnissen enthalten. Dabei können die Bildinhalte pro Anzeigepaneel bei entfalteten und stockwerkübergreifend in einer Ebene liegenden Anzeigepaneelen ein zusammenhängendes großes Bild darstellen.

Alternativ dazu können die Anzeigepaneele auf der Betrachtungsseite bewegte Bildinhalte umfassen. In diesem Fall sind die Anzeigepaneele bevorzugt als LED-Paneele oder als Flachbildschirme ausgebildet oder umfassen solche. Vorteilhaft für die Attraktivität der in den Fig. 1 bis 4 gezeigten Anzeigevorrichtung steuern die Bildinhalte der einzelnen Anzeigepaneele die die Verschwenkung der Anzeigepaneele und die Drehung ihrer Stützstrukturen. Für diesen Fall umfasst die Anzeigevorrichtung Contentplayer zum Betätigen der Antriebsmittel in Abhängigkeit von Bildinhalt.

Die Erfindung ist nicht auf die vorstehend beispielhaft beschriebene Ausführungsform der Anzeigevorrichtung in eine gerade prismatische Gestalt mit dreieckiger Grundfläche beschränkt. Vielmehr kommt ein Prisma nicht geraden Verlaufs mit dreieckiger Grundfläche sowie ein Prisma mit mehr als drei Ecken in Betracht. Beispielsweise mit vier Ecken, wobei in diesem Fall ein zentrales Anzeigepaneel an der zugehörigen Stützstruktur festgelegt sein kann oder aber zwei aneinander angrenzende Anzeigepaneele daran festgelegt sein können. In Betracht kommen ferner Polyeder bzw. Vielflächner als von mehreren Ebenen Flächen begrenzte geometrische Körper, z. B. Quader und Pyramiden, wobei die Stützstrukturen entsprechende Geometrie aufweisen.

Ferner ist die Erfindung nicht auf eine Anzeigevorrichtung mit drei Stockwerken beschränkt. Vielmehr kann die Anzeigevorrichtung grundsätzlich ein einziges Stockwerk und auch zwei Stockwerke oder mehr als drei Stockwerke umfassen.

In Fig. 5 und 6 ist eine Anordnung zum Verschwenken wenigstens eines an einem Gestell (40) in einer Schwenkebene verschwenkbar angeordneten Bauteils (41) gezeigt, die, wie aus den Fig. 5 und 6 ersichtlich geeignet ist, ohne hierauf beschränkt zu sein, die Anzeigepaneele der Anzeigevorrichtung von Fig. 1 bis 4 zu verschwenken.

Die Verschwenk-Anordnung dient zum Verschwenken von zwei Anzeigepaneelen bzw. Bauteilen 41 und 41', die seitlich an einem stationären Bauteils, entsprechende eine stationären Anzeigepaneel angelenkt sind. Beschrieben ist nachfolgend lediglich die Anordnung zum Verschwenken des Bauteils 41, wobei die Funktion zum Verschwenken des anderen Bauteils 41'analog arbeitet, und wobei entsprechende Elemente dieselben Bezugsziffern tragen, die zusätzlich mit einem " ` " gekennzeichnet sind.

Jede Verschwenk-Anordnung umfasst ein fünfgliedriges ebenes Koppelgetriebe 40 - 44 mit einem durch das Gestell 40 gebildeten festen Koppelglied, einem ersten beweglichen, an einem ersten Festpunkt des Gestells 40 angelenkten Koppelglied 42, welches über ein zweites 43 und ein drittes 44 bewegliches Koppelglied mit einem vierten beweglichen, an einem zweiten Festpunkt 45 des Gestells 40 angelenkten, das verschwenkbare Bauteil 41 bildenden Koppelglied gekoppelt ist, wobei das zweite und dritte Koppelglied 43, 44 über zwei mit diesen und miteinander über Gelenke 46a, 47a verbundene Hilfslenker 46, 47 zu einem Viergelenkgetriebe 43,44, 46, 47 ergänzt sind, und wobei das die Hilfslenker 46, 47 miteinander verbindende Gelenk 48a über einen Steuerlenker 48 mit dem ersten beweglichen Koppelglied 42 verbunden ist.

Das erste bewegliche Koppelglied 42 ist mit einem Schwenkantrieb 49 - 51 verbunden. Das erste bewegliche Koppelglied 42 ist als an dem Gestell 40 drehbar gelagerte Kreis- bzw. Kreissegmentscheibe 42a ausgebildet, an deren Umfang eine mit einer Schneckenwelle 49 im Eingriff befindliche Umfangsverzahnung 50 als Schneckenverzahnung ausgebildet ist. Die Schneckenwelle wird von einem Elektromotor 51 über einen Riemen 51 a in Drehung versetzt, wodurch das erste Koppelglied 42 über seine Umfangsverzahnung 50 drehangetrieben wird.

Das zweite Koppelglied 43 ist radial einwärts vom Umfangsrand an der drehbar gelagerten Kreis- bzw. Kreissegmentscheibe 42a angelenkt, während der Steuerlenker 48 am Umfangsrand der Kreis- bzw. Kreissegmentscheibe in Umfangsrichtung versetzt zur Anlenkungsstelle des zweiten Koppelglieds 43 an dieser Scheibe bzw. dem ersten Koppelglied 42 angelenkt ist. Die Anlenkungsstelle des Steuerlenkers 48 liegt im nicht verzahnten Abschnitt des Umfangsrands der Kreis- bzw. Kreissegmentscheibe 42a.

Die ersten, zweiten und dritten Koppelglieder 42, 43, 44, der Steuerlenker 48 und die Hilfslenker 46, 47 sind als Hebel gebildet.

Das zweite hebelförmige Koppelglied 43 ist gabelförmig gebildet, umgreift die Kreis- bzw. Kreissegmentscheibe 42a beidseitig und ist mit beiden Enden an dieser angelenkt. Der Steuerlenker 48 durchgreift das gabelförmige zweite Koppelglied 43.

Der Steuerlenker 48 ist ebenfalls gabelförmig gebildet, umgreift die Kreis- bzw. Kreissegmentscheibe 42a am Umfangsrand beidseitig und ist mit beiden Gabelenden an diesem angelenkt.

In ähnlicher Weise durchgreift der mit dem Steuerlenker 48 verbundene Hilfslenker 47 den gabelfömig gebildeten Steuerlenker 48.

Der mit dem dritten Koppelglied 44 und dem Steuerlenker 48 verbundene Hilfslenker 46 besteht wie die vorstehend beschriebenen gabelförmigen Hebelelemente aus zwei beabstandeten, deckungsgleich angeordneten Lenkerhebeln, die das dritte Koppelglied 44 und den Steuerlenker an der jeweiligen Verbindungstelle übergreifen.

Das hebelförmige dritte Koppelglied 44 besteht aus zwei deckungsgleich angeordneten Hebelteilen.

Die in den Fig. 5 und 6 gezeigte Verschwenk-Anordnung zeichnet sich bei präziser Arbeitsweise durch hohe Stabilität aus und erlaubt eine Verschwenkung des Bauteils bzw. Anzeigepaneels auf Grundlage eines relativ beschränkt leistungsfähigen Elektromotors.

### Bezugszeichenliste

- 10: Anzeigevorrichtung
- 11: seitliches Anzeigepaneel unteres Stockwerk
- 12: zentrales Anzeigepaneel unteres Stockwerk
- 13: seitliches Anzeigepaneel unteres Stockwerk
- 14: seitliches Anzeigepaneel mittleres Stockwerk
- 15: zentrales Anzeigepaneel mittleres Stockwerk
- 16: seitliches Anzeigepaneel mittleres Stockwerk
- 17: seitliches Anzeigepaneel oberes Stockwerk
- 18: zentrales Anzeigepaneel oberes Stockwerk
- 19: seitliches Anzeigepaneel oberes Stockwerk
- 20: unteres Stockwerk
- 21: mittleres Stockwerk
- 22: oberes Stockwerk
- 23: Stützstruktur unteres Stockwerk
- 24: Stützstruktur mittleres Stockwerk
- 25: Stützstruktur oberes Stockwerk
- 26: obere dreieckige Platte
- 27: untere dreieckige Platte
- 28: Stangengerüst
- 29: Wellenstruktur (Mittelachse)
- 30: Sockel
- 31: Plattform
- 32: Untergrund
- 40: Gestell
- 41: Bauteil
- 41a: statisches Bauteil
- 42: erstes Koppelglied
- 42a: Kreis- bzw. Kreissegmentscheibe
- 43: zweites Koppelglied
- 44: drittes Koppelglied
- 45: zweiter Festpunkt
- 46: Hilfslenker
- 46a: Gelenk
- 47: Hilfslenker
- 47a: Gelenk
- 48: Steuerlenker
- 48a: Gelenk
- 49: Schneckenwelle
- 50: Umfangsverzahnung
- 51: Elektromotor
- 51a: Riemen

## Patentansprüche

1. Anzeigevorrichtung in Turmbauweise mit Anzeigepaneelen (11 - 19), die in Stockwerken (20, 21) übereinander angeordnet, **dadurch gekennzeichnet dass** in jedem Stockwerk flügelartig schwenkbar verbunden, und stockwerkweise um eine gemeinsame Vertikalachse (29) unabhängig voneinander drehbar sind, mit Betätigungsmitteln zum stockwerkweisen Entfalten und Zusammenfalten der Anzeigepaneele (11 - 19) zwischen einer Stellung, in der die Anzeigepaneele (11 - 19) eines Stockwerks entfaltet in einer gemeinsamen Vertikalebene zu liegen kommen und einer Stellung, in der die Anzeigepaneele zusammengefaltet die Seitenflächen eines Prismas bilden, und zum stockwerkweisen Drehen der Anzeigepaneele (11 - 19).

2. Anzeigevorrichtung nach Anspruch 1, **dadurch gekennzeichnet, dass** das Prisma ein gerades, insbesondere ein gerades dreiseitiges, Prisma ist.

3. Anzeigevorrichtung nach einem der Ansprüche 1 bis 2, **dadurch gekennzeichnet, dass** die Anzeigepaneele (11 - 19) in jedem Stockwerk mit einer eigenen prismatischen Stützstruktur (23, 24, 25) verbunden sind, die im Innern des Prismas zu liegen kommt, das die Anzeigepaneele (11 - 19) im zusammengefalteten Zustand festlegen.

4. Anzeigevorrichtung nach Anspruch 3, **dadurch gekennzeichnet, dass** ein Anzeigepaneel (12, 15, 18) fest mit der Stützstruktur (23, 24, 25) verbunden ist, während die an dieses Anzeigepaneel (12, 15, 18) beidseitig angrenzenden Anzeigepaneele desselben Stockwerks zum Zusammenfalten und Entfalten schwenkbar an diesem und ggf. weitere Anzeigepaneele wiederum schwenkbar an diesen angelenkt sind.

5. Anzeigevorrichtung nach Anspruch 3 oder 4, **dadurch gekennzeichnet, dass** die Betätigungsmittel zum Verschwenken der Anzeigepaneele innerhalb eines Stockwerks Kolben-Zylinderanordnungen und/oder Hebelanordnungen umfassen, die mit der Stützstruktur (23 - 25) und dem zu verschwenkenden Anzeigepaneel (11 - 19) verbunden sind.

6. Anzeigevorrichtung nach einem der Ansprüche 1 bis 2, **dadurch gekennzeichnet, dass** die Betätigungsmittel (23 - 25) zum Verschwenken der Anzeigepaneele (11 - 19) innerhalb eines Stockwerks Kolben-Zylinderanordnungen umfassen, die mit der Stützstruktur und dem zu verschwenkenden Anzeigepaneel verbunden sind.

7. Anzeigevorrichtung nach einem der Ansprüche 3 bis 6, **dadurch gekennzeichnet, dass** die Antriebsmittel eine mit der Vertikalachse der Stockwerke (20 - 22) fluchtende Anordnung konzentrischer Wellen zum Drehantreiben der Stützstruktur (23 - 25) des jeweiligen Stockwerks und zum stockwerkweisen Entfalten und Zusammenfalten der Anzeigepaneele (11 - 19) umfassen.

8. Anzeigevorrichtung nach einem der Ansprüche 1 bis 7, **dadurch gekennzeichnet, dass** die Anzeigepaneel-Stockwerke (20 - 22) auf einen Sockel aufgesetzt sind, der dieselbe Prismaform aufweist, wie die zusammengefalteten Anzeigepaneele der einzelnen Stockwerke (20 - 22).

9. Anzeigevorrichtung nach einem der Ansprüche 1 bis 8, **dadurch gekennzeichnet, dass** die Anzeigepaneele (11 - 19) auf ihrer Betrachtungsseite unbewegte Bildinhalte, beispielsweise in Gestalt von Druckerzeugnissen anzeigen.

10. Anzeigevorrichtung nach Anspruch 9, **dadurch gekennzeichnet, dass** die Bildinhalte pro Anzeigepaneel (11 - 19) bei entfalteten und stockwerkübergreifend in einer Ebene liegenden Anzeigepaneelen ein zusammenhängendes großes Bild darstellen.

11. Anzeigevorrichtung nach einem der Ansprüche 1 bis 8, **dadurch gekennzeichnet, dass** die Anzeigepaneele (11 - 19) bewegte Bildinhalte umfassen.

12. Anzeigevorrichtung nach Anspruch 11, **dadurch gekennzeichnet, dass** die Anzeigepaneele (11 - 19) Flachbildschirme umfassen.

13. Anzeigevorrichtung nach Anspruch 12, **dadurch gekennzeichnet, dass** die Bildinhalte der einzelnen Anzeigepaneele (11 - 19) die Verschwenkung der Anzeigepaneele und die Drehung ihrer Stützstrukturen (23 - 25) steuert.

14. Anzeigevorrichtung nach Anspruch 13, **dadurch gekennzeichnet, dass** der Gesamtbildinhalt als Summe der Bildinhalte sämtlicher Anzeigepaneele (11 - 19) die Verschwenkung der Anzeigepaneele und die Drehung ihrer Stützstrukturen (23 - 25) steuert.

15. Anzeigevorrichtung nach einem der Ansprüche 1 bis 14, wobei sie weiterhin eine Anordnung zum Verschwenken eines der an einer Stützstruktur (40) in einer Schwenkebene verschwenkbar angeordneten Anzeigepaneele enthält, die Anordnung umfassend jeweils ein fünfgliedriges ebenes Koppelgetriebe (40 - 44), mit einem durch die Stützstruktur (40) gebildeten festen Koppelglied, einem ersten beweglichen, an einem ersten Festpunkt der Stützstruktur (40) angelenkten Koppelglied (42), welches über ein zweites (43) und ein drittes (44) bewegliches Koppelglied mit einem vierten (44) beweglichen, an einem zweiten Festpunkt (45) der Stützstruktur (40) angelenkten, das verschwenkbare Bauteil (41 ) bildenden Koppelglied gekoppelt ist, wobei das zweite und dritte Koppelglied (43, 44) über zwei mit diesen und miteinander gelenkig verbundene Hilfslenker (47, 48) zu einem Viergelenkgetriebe (43,44, 46, 47) ergänzt sind, und wobei das die Hilfslenker (46, 47) miteinander verbindende Gelenk (48a) über einen Steuerlenker (48) mit dem ersten beweglichen Koppelglied (42) verbunden ist.

## Claims

1. Display device in a tower-like design with display panels (11-19), which are arranged one above the other in levels (20, 21), are pivotably connected in a wing-like manner on each level and can be rotated independently of one another level by level around a common vertical axis (29), with actuating means for unfolding and folding the display panels (11-19) level by level between a position in which the display panels (11-19) of a level unfold until they come to rest in a common vertical plane and a position in which the folded display panels form the lateral surfaces of a prism, and for rotating the display panels level by level (11-19).

2. Display device according to Claim 1, **characterised in that** the prism is a right, specifically a right triangular, prism.

3. Display device according to one of the Claims 1 to 2, **characterised in that** the display panels (11-19) on each level are connected to a particular prismatic supporting structure (23, 24, 25) which comes to rest inside the prism which is defined by the display panels (11-19) when folded together.

4. Display device according to Claim 3, **characterised in that** one display panel (12, 15, 18) is firmly connected to the supporting structure (23, 24, 25) while the display panels of the same level adjacent to this display panel (12, 15, 18) on both sides are pivotably linked to it for folding and unfolding and optionally further display panels are in turn pivotably linked to these.

5. Display device according to Claim 3 or Claim 4, **characterised in that** the actuating means comprise piston-cylinder arrangements and/or lever arrangements for pivoting the display panels on a level which are connected to the supporting structure (23-25) and the display panel to be pivoted (11-19).

6. Display device according to one of the Claims 1 to 2, **characterised in that** the actuating means (23-25) comprise piston/cylinder arrangements for pivoting within a level the display panels (11-19) which are connected to the supporting structure and the display panel to be pivoted.

7. Display device according to one of the Claims 3 to 6, **characterised in that** the drive means comprise an arrangement of concentric shafts aligned with the vertical axis of the levels (20-22) for rotatably driving the supporting structure (23-25) of the respective level and for unfolding and folding the display panels (11-19) level by level.

8. Display device according to one of the Claims 1 to 7, **characterised in that** the display panel levels (20-22) are mounted on a base which has the same prism shape as the folded display panels of the individual levels (20-22).

9. Display device according to one of the Claims 1 to 8, **characterised in that** the display panels (11-19) display motionless visual content on their viewing sides, e.g. in the form of printed materials.

10. Display device according to Claim 9, **characterised in that** the visual content of each display panel (11-19) constitutes one cohesive large picture when the display panels are unfolded and lie in one plane spread over a level.

11. Display device according to one of the Claims 1 to 8, **characterised in that** the display panels (11-19) comprise moving visual content.

12. Display device according to Claim 11, **characterised in that** the display panels (11-19) comprise flat screens.

13. Display device according to Claim 12, **characterised in that** the visual content of the individual display panels (11-19) controls the pivoting of the display panels and the rotation of their supporting structures (23-25).

14. Display device according to Claim 13, **characterised in that** the overall visual contents as the sum of the visual content of all display panels (11-19) controls the pivoting of the display panels and the rotation of their supporting structures (23-25).

15. Display device according to one of the Claims 1 to 14, further comprising an arrangement for pivoting one of the display panels arranged pivotably in a pivoting plane on a supporting structure (40), respectively comprising a five-limbed level coupling mechanism (40-44) comprising a fixed coupling element formed by the supporting structure (40), a first moveable coupling element (42) linked to a fixed point of the supporting structure (40) which is coupled by a second (43) and a third (44) moveable coupling element to a fourth (44) moveable coupling element linked to a second fixed point (45) of the supporting structure (40) and forming the pivotable component (41), whereby the second and third coupling elements (43, 44) are supplemented by means of two auxiliary guides (47, 48) connected flexibly to the latter and to one another to form a four-bar linkage (43, 44, 46, 47), and the articulated joint (48a) connects the auxiliary guides (46, 47) to one another being connected to the first moveable coupling element (42) by a control guide (48).

## Revendications

1. Système d'affichage sous forme de tour comprenant des panneaux d'affichage (11 - 19) qui sont disposés en étages (20, 21) les uns au-dessus des autres, en étant reliés de manière pivotante au sein de chaque étage pour révéler des battants, et qui peuvent être amenés à tourner indépendamment les uns des autres, par étage, autour d'un axe vertical commun (29), ledit système d'affichage comprenant des moyens d'actionnement permettant le déploiement et le repliement, par étage, des panneaux d'affichage (11 - 19) entre une position dans laquelle les panneaux d'affichage (11 - 19) d'un étage viennent se déployer dans un plan vertical commun et une position dans laquelle les panneaux d'affichage repliés forment les faces latérales d'un prisme, et permettant la rotation, par étage, desdits panneaux d'affichage (11 - 19).

2. Système d'affichage selon la revendication 1, **caractérisé en ce que** le prisme est un prisme droit, notamment un prisme droit à trois faces.

3. Système d'affichage selon l'une des revendications 1 ou 2, **caractérisé en ce que** les panneaux d'affichage (11 - 19), à chaque étage, sont reliés à une structure de support prismatique (23, 24, 25) propre qui vient reposer dans l'intérieur du prisme et qui maintient les panneaux d'affichage (11 - 19) à l'état replié.

4. Système d'affichage selon la revendication 3, **caractérisé en ce qu'**un panneau d'affichage (12, 15, 18) est relié solidement à la structure de support (23, 24, 25) tandis que les panneaux d'affichage situés de part et d'autre de ce panneau d'affichage (12, 15, 18) au sein d'un même étage sont articulés à celui-ci et éventuellement à d'autres panneaux d'affichage, de manière pivotante, pour pouvoir se déployer et se replier.

5. Système d'affichage selon la revendication 3 ou 4, **caractérisé en ce que** les moyens d'actionnement permettant le pivotement des panneaux d'affichage eux les bras auxiliaires (46, 47) est reliée au premier élément de couplage (42) mobile par le biais d'un bras de commande (48). au sein d'un même étage comprennent des agencements du type piston-cylindre et/ou du type levier qui sont reliés à la structure de support (23 - 25) et au panneau d'affichage (11 - 19) à faire pivoter.

6. Système d'affichage selon l'une des revendications 1 ou 2, **caractérisé en ce que** les moyens d'actionnement (23 - 25) permettant le pivotement des panneaux d'affichage (11 - 19) au sein d'un même étage comprennent des agencements du type piston-cylindre qui sont reliés à la structure de support et au panneau d'affichage à faire pivoter.

7. Système d'affichage selon l'une des revendications 3 à 6, **caractérisé en ce que** les moyens d'actionnement comprennent un agencement d'arbres concentriques qui est aligné à l'axe vertical des étages (20 - 22) et qui permet la mise en rotation de la structure de support (23 - 25) de l'étage respectif et le déploiement et repliement, par étage, des panneaux d'affichage (11 - 19).

8. Système d'affichage selon l'une des revendications 1 à 7, **caractérisé en ce que** les étages de panneaux d'affichage (20 - 22) sont installés sur un socle présentant la même forme prismatique que les panneaux d'affichage repliés des divers étages (20 - 22).

9. Système d'affichage selon l'une des revendications 1 à 8, **caractérisé en ce que** les panneaux d'affichage (11 - 19) présentent, sur leur face visible, des contenus visuels non animés, par exemple sous la forme de produits imprimés.

10. Système d'affichage selon la revendication 9, **caractérisé en ce que** les contenus visuels par panneau d'affichage (11 - 19) forment une image cohérente de grandes dimensions lorsque les panneaux d'affichages sont déployés et se complètent entre les divers étages.

11. Système d'affichage selon l'une des revendications 1 à 8, **caractérisé en ce que** les panneaux d'affichage (11 - 19) comportent des contenus visuels animés.

12. Système d'affichage selon la revendication 11, **caractérisé en ce que** les panneaux d'affichage (11 - 19) comprennent des écrans plats.

13. Système d'affichage selon la revendication 12, **caractérisé en ce que** les contenus visuels des divers panneaux d'affichage (11 - 19) commandent le pivotement des panneaux d'affichage et la rotation de leurs structures de support (23 - 25).

14. Système d'affichage selon la revendication 13, **caractérisé en ce que** le contenu visuel intégral représentant la somme des contenus visuels de tous les panneaux d'affichage (11 - 19) commande le pivotement des panneaux d'affichage et la rotation de leurs structures de support (23 - 25).

15. Système d'affichage selon l'une des revendications 1 à 14, contenant en outre un dispositif permettant le pivotement, dans un plan de pivotement, de l'un des panneaux d'affichage montés pivotants sur une structure de support (40), ce dispositif comprenant un dispositif de couplage plan à cinq éléments (40 - 44) présentant un élément de couplage fixe constitué dans la structure de support (40), ce dispositif comprenant également un premier élément de couplage (42) mobile et monté articulé sur un premier point fixe de la structure de support (40), lequel élément de couplage (42) est couplé, par le biais d'un deuxième (43) et d'un troisième (44) élément de couplage mobile, à un quatrième (44) élément de couplage mobile monté articulé sur un deuxième point fixe (45) de la structure de support (40) et constituant le composant (41) susceptible de pivoter, en sachant que les deuxième et troisième éléments de couplage (43, 44) sont complétés par deux bras auxiliaires (47, 48) reliés à ceux-ci et reliés entre eux de manière articulée pour former une transmission à quatre articulations (43, 44, 46, 47), et que l'articulation (48a) reliant entre
